# EUROPÄISCHE PATENTSCHRIFT

(11) **EP 0 673 770 B1**
(45) Veröffentlichungstag und Bekanntmachung des Hinweises auf die Patenterteilung: **16.04.1997**
(21) Anmeldenummer: 95103230.9
(22) Anmeldetag: 07.03.1995
(51) Int. Cl.: B41F 35/02

(54) **Verfahren und Vorrichtung zur Beseitigung von Butzen auf der Druckplatte einer Druckmaschine**
Method and means for removing hickies from the printing plate in a printing machine
Procédé et dispositif pour enlever des mouches de la plaque d'impression d'une machine à imprimer

(30) Priorität: 24.03.1994 DE 4410161
(43) Veröffentlichungstag der Anmeldung: 27.09.1995
(73) Patentinhaber: MAN Roland Druckmaschinen AG, 63075 Offenbach (DE)
(72) Erfinder: Hummel, Peter, D-63069 Offenbach/Main (DE); Ortner, Robert, D-63755 Alzenau (DE)
(74) Vertreter: Marek, Joachim, Dipl.-Ing.

(56) Entgegenhaltungen:
- EP-A- 0 478 493
- GB-A- 2 007 156
- GB-A- 2 139 561

## Beschreibung

Die Erfindung betrifft ein Verfahren und eine Vorrichtung zur Beseitigung von Butzen auf der Druckplatte eines Plattenzylinders einer Druckmaschine, bei dem die normalerweise der Umfangsgeschwindigkeit der Druckplatte entsprechende Umfangsgeschwindigkeit einer Feuchtauftragwalze eines Feuchtwerks vorübergehend verringert und gleichzeitig die zur Dosierung der Feuchtmittelzufuhr unabhängig regelbare Drehgeschwindigkeit einer Feuchtmittel zuführenden Walze geändert wird. Bei diesem Verfahren wird durch die gegenüber dem Plattenzylinder geringere Umfangsgeschwindigkeit der Feuchtauftragwalze ein sogenannter Wisch- oder Deltaeffekt erzielt, durch den Butzen von der Druckplatte entfernt werden.

Bei einem aus der DE 36 20 156 C2 bekannten Verfahren der angegebenen Art wird während der Verringerung der Umfangsgeschwindigkeit der Feuchtauftragwalze die Antriebsdrehzahl der mit Hilfe eines Elektromotors angetriebenen Tauchwalze des Feuchtwerks erhöht und dadurch mehr Feuchtmittel angeboten. Hierdurch soll die der Druckplatte zugeführte Feuchtmittelmenge auch bei Delta-Betrieb, d.h. bei zur Umfangsgeschwindigkeit des Plattenzylinders herabgesetzter Umfangsgeschwindigkeit der Feuchtauftragwalze gleich bleiben. Diese bekannte Verfahrensweise hat sich jedoch in der Praxis als nicht geeignet erwiesen. Es zeigte sich vielmehr, daß hierbei zuviel Feuchtmittel der Druckplatte zugeführt wird, so daß Feuchtmittel über den Plattenzylinder und, soweit vorhanden, auch über eine Brückenwalze ins Farbwerk gelangt. Dies hat zur Folge, daß das Druckergebnis verblaßt und Farbe im Farbwerk mit Feuchtmittel emulgiert. Der Druck muß dann abgebrochen und das Farbwerk gewaschen werden.

Der Erfindung liegt die Aufgabe zugrunde, ein Verfahren der eingangs genannten Art anzugeben, das den Druckvorgang nicht beeinträchtigt und ein gleichbleibendes Druckergebnis ermöglicht.

Erfindungsgemäß wird diese Aufgabe dadurch gelöst, daß die Drehgeschwindigkeit der Feuchtmittel zuführenden Walze bei Verringerung der Umfangsgeschwindigkeit der Feuchtauftragwalze gleichzeitig derart geändert wird, daß die Feuchtmittelzufuhr zur Feuchtauftragwalze reduziert wird und daß beim erneuten Angleichen der Umfangsgeschwindigkeit der Feuchtauftragwalze an die Umfangsgeschwindigkeit der Druckplatte die Drehgeschwindigkeit der Feuchtmittel zuführenden Walze auf den vorherigen Wert zurückgestellt wird.

Das erfindungsgemäße Verfahren beruht auf der überraschenden Erkenntnis, daß trotz der Herabsetzung der Umfangsgeschwindigkeit der Feuchtauftragwalze bei gleichbleibender Dosierung der Feuchtmittelzufuhr die der Druckplatte zugeführte Feuchtmittelmenge zunimmt und dadurch das Druckergebnis verschlechtert. Durch Verringerung der Feuchtmittelzufuhr zur Feuchtauftragwalze wird diese erhöhte Feuchtmittelübertragung im Delta-Betrieb ausgeglichen und eine Veränderung des Farb-Feuchtigkeitsgleichgewichts beim Umschalten auf Delta-Betrieb vermieden. Das erfindungsgemäße Verfahren ermöglicht somit eine Beseitigung von Verunreinigungen auf der Druckplatte unter Beibehaltung eines gleichbleibenden Druckergebnisses. Das erforderliche Maß der Reduzierung der Feuchtmittelzufuhr bei herabgesetzter Umfangsgeschwindigkeit der Feuchtauftragwalze richtet sich nach der jeweiligen Einstellung der Druckmaschine und kann auf einfache Weise empirisch ermittelt werden. Ist die geeignete Einstellung einmal gefunden, so kann im weiteren Betrieb die Umschaltung jeweils automatisch ohne manuelle Eingriffe des Druckers erfolgen. Eine hierzu geeignete Vorrichtung ist in Patentanspruch 3 angegeben.

Die Änderung der Feuchtmittelzufuhr kann je nach Ausgestaltung des Feuchtwerks auf unterschiedliche Weise erfolgen. Vorteilhaft ist ein Methode bei der die Reduzierung der Feuchtmittelzufuhr durch Absenken der Drehzahl der separat angetriebenen Tauchwalze des Feuchtwerks, beispielsweise eines Drei-Walzen-Feuchtwerks, erfolgt.

Es wurde gefunden, daß das erfindungsgemäße Verfahren sich insbesondere bei Ausbildung einer verchromten, polierten Walzenoberfläche auf der Feuchtmittel an die Feuchtauftragwalze zuführenden Walze bewährt hat.

Das Verfahren nach der Erfindung wird nachfolgend anhand eines Ausführungsbeispiels einer erfindungsgemäßen Vorrichtung näher erläutert, das in der Zeichnung dargestellt ist.

Die Zeichnung zeigt das Walzenschema eines Feuchtwerks einer Rotations-Offset-Druckmaschine. Das dargestellte Feuchtwerk besteht aus einem Drei-Walzen-System, das eine Feuchtauftragwalze 3, eine Tauchwalze 4 und eine Dosierwalze 5 umfaßt. Die Feuchtauftragwalze 3 ist mit einem Plattenzylinder 7 in Kontakt, um auf diesen Feuchtmittel zu übertragen. Sie wird gemeinsam mit dem Plattenzylinder 7 durch den Antrieb der Druckmaschine angetrieben. Unter der Feuchtauftragwalze 3 ist die Tauchwalze 4 angeordnet, die aus einem Feuchtmittelbehälter 9 Feuchtmittel entnimmt und auf die Feuchtauftragwalze 3 überträgt. Die an der Tauchwalze 4 anliegende Dosierwalze 5 sorgt in bekannter Weise für eine gleichmäßige Verteilung des Feuchtmittels auf der Oberfläche der Tauchwalze 4 und bestimmt die Dicke des Feuchtmittelfilms. Beide Walzen, die Tauchwalze 4 und die Dosierwalze 5, werden von einem gemeinsamen separaten Antrieb, z.B. einem Elektromotor angetrieben, dessen Antriebsdrehzahl regelbar ist.

Über der Feuchtauftragwalze 3 befindet sich eine angetriebene Brückenwalze 2, die an der Feuchtauftragwalze 3 und einer Farbauftragwalze 1 eines nur teilweise dargestellten Farbwerks 10 anliegt. Zusätzlich kann eine Tandemwalze 6 vorgesehen sein, die mit der Brückenwalze 2 und der Feuchtauftragwalze 3 zusammenwirkt. Mit 8 ist der das Druckbild übertragende Gummituchzylinder bezeichnet.

Im Normalbetrieb werden der Plattenzylinder 7 und die Feuchtauftragwalze 3 mit der gleichen Umfangsgeschwindigkeit angetrieben, wobei der Plattenzylinder 7 mit Maschinengeschwindigkeit rotiert. Die Drehzahl und damit die Umfangsgeschwindigkeit der Tauchwalze 4 und der Dosierwalze 5 richtet sich nach der jeweils erforderlichen Dosierung der Feuchtmittelzufuhr. Die Umfangsgeschwindigkeit der Tauchwalze 4 kann dabei von der Umfangsgeschwindigkeit der Feuchtauftragwalze 3 abweichen.

Haben sich auf der Druckplatte Butzen gebildet, die entfernt werden sollen, so wird beispielsweise mit Hilfe eines Schaltgetriebes die Antriebsdrehzahl der Feuchtauftragwalze 3 etwa um 5 - 10% herabgesetzt, während der Plattenzylinder 7 mit Maschinengeschwindigkeit weiter rotiert. Durch die auf diese Weise verringerte Umfangsgeschwindigkeit der Feuchtauftragwalze 3 entsteht auf der Druckplatte des Plattenzylinders 7 ein Wischeffekt, wodurch Butzen auf der Druckplatte entfernt werden. Es wurde nun gefunden, daß beim Umschalten auf Betrieb mit Wischeffekt ohne eine Änderung der Einstellung des Feuchtwerks das Feuchtmittelangebot an der Druckplatte entgegen allen Erwartungen nicht absondern zunimmt, so daß das Druckbild verblaßt und die Gefahr besteht, daß Feuchtmittel in das Farbwerk gelangt. Um dies zu vermeiden, wird erfindungsgemäß gleichzeitig mit der Umschaltung des Antriebs der Feuchtauftragwalze 3 auf geringere Drehzahl die Antriebsdrehzahl der Tauchwalze 4 und der Dosierwalze 5 soweit reduziert, daß das Farb-Feuchtigkeitsgleichgewicht unverändert bleibt. Nach Beseitigung der Butzen wird wieder auf Normalbetrieb zurückgeschaltet, d.h. die Umfangsgeschwindigkeit der Feuchtauftragwalze 3 wird wieder an die Umfangsgeschwindigkeit des Plattenzylinders 7 angeglichen und die Antriebsdrehzahlen der Tauchwalze 4 und der Dosierwalze 5 werden wieder auf den zuvor eingestellten Wert zurückgeschaltet.

## Patentansprüche

1. Verfahren zur Beseitigung von Butzen auf der Druckplatte eines Plattenzylinders einer Druckmaschine, bei dem die normalerweise der Umfangsgeschwindigkeit der Druckplatte entsprechende Umfangsgeschwindigkeit einer Feuchtauftragwalze eines Feuchtwerks vorübergehend verringert und gleichzeitig die zur Dosierung der Feuchtmittelzufuhr unabhängig regelbare Drehgeschwindigkeit einer Feuchtmittel zuführenden Walze geändert wird, **dadurch gekennzeichnet**, daß die Drehgeschwindigkeit der Feuchtmittel zuführenden Walze (4) bei Verringerung der Umfangsgeschwindigkeit der Feuchtauftragwalze (3) derart geändert wird, daß die Feuchtmittelzufuhr zur Feuchtauftragwalze (3) reduziert wird und daß beim erneuten Angleichen der Umfangsgeschwindigkeit der Feuchtauftragwalze (3) an die Umfangsgeschwindigkeit der Druckplatte (7) die Drehgeschwindigkeit der Feuchtmittel zuführenden Walze (4) auf den vorherigen Wert zurückgestellt wird.

2. Verfahren nach Anspruch 1, dadurch gekennzeichnet, daß die Reduzierung der Feuchtmittelzufuhr durch Absenken der Drehzahl der separat angetriebenen Tauchwalze (4) des Feuchtwerks erfolgt.

3. Vorrichtung zum Zuführen von Farbe und Feuchtmittel zum Plattenzylinder einer Rotations-Offset-Druckmaschine, mit einem Farbwerk mit mindestens einer am Plattenzylinder anliegenden Farbauftragwalze, einem Feuchtwerk mit mindestens einer am Plattenzylinder anliegenden Feuchtauftragwalze und einer dieser Feuchtmittel zuführenden Walze, deren Drehgeschwindigkeit zur Dosierung der Feuchtmittelzufuhr unabhängig regelbar ist, wobei die Feuchtauftragwalze durch Umsteuern ihres Antriebs entweder mit der gleichen Umfangsgeschwindigkeit wie der Plattenzylinder oder mit einer gegenüber dem Plattenzylinder geringeren Umfangsgeschwindigkeit antreibbar ist, dadurch gekennzeichnet, daß die Steuerung der Drehgeschwindigkeit der Feuchtmittel zuführenden Walze (4) mit dem Antrieb der Feuchtauftragwalze (3) oder seiner Steuerung derart verknüpft ist, daß beim Umsteuern des Antriebs der Feuchtauftragwalze (3) auf geringere Umfangsgeschwindigkeit gleichzeitig die Drehgeschwindigkeit der Feuchtmittel zuführenden Walze (4) auf einen vorgegebenen Wert verringert und beim Zurückschalten wieder auf den vorherigen Wert erhöht wird.

## Claims

1. Process for avoiding hickies on the printing plate of a plate cylinder of a printing press in which the peripheral speed of a damping applicator roller of a damping unit normally corresponding to the peripheral speed of the printing plate is temporarily diminished and simultaneously the rotational speed of a damping agent feeding roller controllable independently for metering the damping agent feed is changed, characterised in that the rotational speed of the roller (4) feeding damping agent on diminution of the peripheral speed of the damping applicator roller (3) is changed in such a way that the damping agent feed to the damping applicator roller (3) is reduced and that on renewed matching of the peripheral speed of the damping applicator roller (3) to the peripheral speed of the printing plate (7), the rotational speed of the roller (4) feeding damping agent is returned to the previous value.

2. Process according to Claim 1, characterised in that the reduction of the damping agent feed results by reduction of the rotational speed of the separately driven dip roller (4) of the damping unit (3).

3. Apparatus for feeding ink and damping agent to the plate cylinder of a rotary offset printing press with an inking unit with at least one ink applicator roller lying against the plate cylinder, a damping unit with at least one damping applicator roller lying against the plate cylinder and a roller feeding damping agent to this, the rotational speed of which is independently controllable for metering the damping agent feed, wherein the damping applicator roller by controlling its drive can be driven, either with the same peripheral speed as the plate cylinder or with a lesser peripheral speed with respect to the plate cylinder, characterised in that the control of the rotational speed of the roller (4) feeding damping agent is combined with the drive of the damping applicator roller (3) or its control in such a way that on changing over of the drive of the damping applicator roller (3) to a lower peripheral speed, simultaneously the rotational speed of the roller (4) feeding damping agent is diminished to a predetermined value and on switching back is raised again to the previous value.

## Revendications

1. Procédé pour éliminer des impuretés sur la plaque d'impression d'un cylindre porte-plaque d'une machine d'impression, dans lequel la vitesse périphérique, correspondant normalement à la vitesse périphérique de la plaque d'impression, d'un rouleau d'application d'un agent de mouillage d'une unité de mouillage est diminuée temporairement et, simultanément, la vitesse de rotation, réglable indépendamment pour le dosage de l'alimentation en fluide de mouillage, d'un rouleau amenant de l'agent de mouillage est modifiée,
caractérisé en ce que la vitesse de rotation du rouleau (4) amenant de l'agent de mouillage est modifiée lors de la diminution de la vitesse périphérique du rouleau d'application (3) de l'agent de mouillage de sorte que l'amenée de l'agent de mouillage vers le rouleau d'application (3) de l'agent de mouillage est réduite, et en ce que, lorsque la vitesse périphérique du rouleau d'application (3) de l'agent de mouillage est de nouveau égale à la vitesse périphérique de la plaque d'impression (7), la vitesse de rotation du rouleau (4) amenant l'agent de mouillage est ramenée à la valeur précédente.

2. Procédé selon la revendication 1,
caractérisé en ce que la réduction de l'amenée de l'agent de mouillage est effectuée en diminuant la vitesse de rotation du rouleau plongeur (4), entraîné de façon séparée, de l'unité de mouillage.

3. Dispositif pour amener de l'encre et un agent de mouillage au cylindre porte-plaque d'un machine d'impression rotative offset, comportant une unité d'encrage ayant au moins un rouleau d'application d'encre appliqué contre le cylindre porte-plaque, une unité de mouillage ayant au moins un rouleau d'application d'un agent de mouillage appliqué contre le cylindre porte-plaque, et un rouleau amenant cet agent de mouillage, dont la vitesse de rotation peut être réglée de façon indépendante pour le dosage de l'amenée de l'agent de mouillage, le rouleau d'application de l'agent de mouillage pouvant être entraîné, par commande de son entraînement, soit à la même vitesse périphérique que le cylindre porte-plaque, soit à une vitesse périphérique plus faible par rapport au cylindre porte-plaque,
caractérisé en ce que la commande de la vitesse de rotation de rouleau (4) amenant l'agent de mouillage est reliée à l'entraînement du rouleau d'application (3) de l'agent de mouillage ou sa commande, de sorte que, en commandant l'entraînement du rouleau d'application (3) de l'agent de mouillage à une vitesse périphérique plus faible, la vitesse de rotation du rouleau (4) amenant l'agent de mouillage est simultanément diminuée à une valeur prédéfinie et, par commande inverse, est augmentée à nouveau à la valeur précédente.
